# EUROPÄISCHE PATENTSCHRIFT

(11) **EP 2 611 994 B1**
(45) Veröffentlichungstag und Bekanntmachung des Hinweises auf die Patenterteilung: **10.08.2016**
(21) Anmeldenummer: 11771087.1
(22) Anmeldetag: 12.10.2011
(51) Int. Cl.: F01K 13/02

(54) **VERFAHREN ZUM ABFAHREN EINES TURBOSATZES**
METHOD FOR STOPPING A TURBOSET
PROCÉDÉ DE MISE À L'ARRÊT D'UN TURBOGÉNÉRATEUR

(30) Priorität: 29.10.2010 EP 10189412
(43) Veröffentlichungstag der Anmeldung: 10.07.2013
(73) Patentinhaber: Siemens Aktiengesellschaft, 80333 München (DE)
(72) Erfinder: GRASSMANN, Arne, 45259 Essen (DE); MUSCH, Christian, 45259 Essen (DE); STÜER, Heinrich, 45721 Haltern (DE)
(86) Internationale Anmeldenummer: PCT/EP2011/067807
(87) Internationale Veröffentlichungsnummer: WO 2012/055702

(56) Entgegenhaltungen:
- WO-A1-2011/018404
- WO-A2-2009/038562
- DE-A1- 19 839 636
- DE-A1-102004 016 450
- DE-U1-202004 003 772
- US-A- 2 285 208
- US-A- 4 227 093

## Beschreibung

Die Erfindung betrifft ein Verfahren zum Abfahren eines Turbosatzes.

Beim Betrieb eines Turbosatzes mit einer Dampfturbine und einem Generator für eine Dampfturbinenanlage kann es zu Störfällen kommen, die ein Abfahren des Turbosatzes notwendig machen. Das Abfahren des Turbosatzes erfolgt in der Regel durch ein Trennen des Generators von einem angekoppelten Stromnetz sowie einem Verringern einer Frischdampfzufuhr der Dampfturbine. Der vom Stromnetz abgekoppelte Generator läuft dann im Leerlauf mit der Dampfturbine. Nach dem Trennen des Generators vom Stromnetz sowie dem Verringern der Frischdampfzufuhr wird eine im Turbosatz gespeicherte kinetische Energie im Wesentlichen via einem Reibungsverlust an einem zur Dampfturbinenanlage gehörigen Lager sowie via einem Ventilationsverlust in der Dampfturbine abgebaut. Da die Reibungs- und die Ventilationsverluste typischerweise klein gegenüber der im Turbosatz gespeicherten kinetischen Energie sind, weist der Turbosatz lange Auslaufzeiten von bis zu einer Stunde auf.

Zudem durchfährt der Turbosatz sogenannte Schaufelresonanzen, wobei es zu starken Schwingungen an einer zur Turbine gehörigen Beschaufelung kommen kann. Dies kann zu einem Lebensdauerverbrauch der Beschaufelung führen, wobei ein langsameres Durchfahren des Turbosatzes durch die Schaufelresonanzen einem größeren Lebensdauerverbrauch gleich stehen kann. Daher ist ein zügiges Abfahren des Turbosatzes wünschenswert.

Eine bekannte Maßnahme den Abfahrvorgang zu beschleunigen ist ein Vakuum eines zur Dampfturbinenanlage gehörigen Kondensators zu brechen, wodurch die Ventilationsverluste erhöht werden. Bei dieser, bei Notfallabschaltungen eingesetzten Maßnahme entstehen jedoch zusätzliche Belastungen an der Beschaufelung, wodurch ein noch höherer Lebensdauerverlust auftritt.

Aus der WO 2009/038562 A2 geht ein Verfahren zur Verhinderung eines Überdrehens eines von einer Turbine angetriebenen Generators bei einer plötzlichen Trennung des Generators vom Netz hervor. Dazu wird eine zusätzliche elektrische Last zugeschaltet, die die Energie vom Generator aufnimmt, womit das System ohne zu Überdrehen verlangsamt werden kann.

Die DE 10 2004 016450 A1 betrifft eine Generatorbeschaltung zur Erzeugung einer regelbaren Bremsleistung, insbesondere während des Anfahrens und/oder des Herunterfahrens einer mit dem Generator antriebsverbundenen Kraftmaschine, beispielsweise einer Turbine. Die Generatorbeschaltung umfasst einen Erregerkreis, über den der Stator des Generators und der Läufer des Generators miteinander verbunden sind. Zum Zwecke der Fremderregung des Läufers wird eine elektrische Leistung von dem Stator abgegriffen und über den Erregerkreis dem Läufer zugeführt. Dabei ist wenigstens ein weiterer elektrischer Verbraucher angeordnet, der dem Erregerkreis zur Erhöhung der Bremsleistung des Generators zuschaltbar ist.

Aus der DE 20 2004 003 772 U1 geht eine Anordnung zur Drehzahlstabilisierung von Gleichstromgeneratoren hervor. Dabei ist eine elektrische Last vorgesehen, die an Ausgängen des Generators zu- oder abschaltbar ist und mit der eine Drehzahl einer Expansionsmaschine steuerbar ist.

Die US 2 285 208 A offenbart ein automatisches Turbinenkontrollsystem zum Anfahren und Herunterfahren eines Turbinensystems.

Die DE 198 39 636 A1 zeigt ein Kraftwerk mit einem von einer Turbine angetriebenen Generator sowie Verfahren zum Betrieb eines solchen Kraftwerkes. Dabei erzeugt der Generator elektrische Leistung. Diese wird über einen Generatorschalter an ein elektrisches Netz abgegeben. Ein Wiederzuschalten des Generators zum Netz nach einem störfallbedingten Abtrennen ohne Neusynchronisation über einen verlängerten Zeitraum wird dadurch ermöglicht, dass zwischen dem Ausgang des Generators und dem Generatorschalter eine zuschaltbare elektrische Ersatzlast angeordnet ist.

Aus der US 4 227 093 A gehen ein System und ein Verfahren zum computergesteuerten Anfahren und zur Synchronisation einer Turbine hervor. Es werden Dampfstrom und Druckbedingungen beeinflusst, um die Geschwindigkeit und die Lastanforderung des Stromerzeugersystems zu erfüllen.

Der Erfindung liegt die Aufgabe zugrunde, ein Verfahren zum Abfahren eines Turbosatzes für eine Dampfturbinenanlage zu schaffen, bei dem die oben genannten Probleme weitestgehend vermieden sind und insbesondere die Auslaufzeit des Turbosatzes verkürzt ist.

Die Aufgabe ist erfindungsgemäß mit einem Verfahren zum Abfahren eines Turbosatzes für eine Dampfturbinenanlage gemäß Anspruch 1 gelöst. Vorteilhafte Weiterbildungen der Erfindung sind in den abhängigen Ansprüchen beschrieben.

Das erfindungsgemäße Verfahren zum Abfahren eines Turbosatzes für eine Dampfturbinenanlage weist die Schritte auf: Bereitstellen des Turbosatzes, der eine Dampfturbine und einen Generator umfasst, wobei der Generator eine Erregermaschine und eine Erregerwicklung aufweist; Antreiben der Dampfturbine mit Frischdampf und Abführen der Generatorleistung an einen Leistungsempfänger; Abkoppeln des Generators vom Leistungsempfänger; verringern der Frischdampfzufuhr zur Turbine; Schalten des Generators in einen Teilkurzschlussbetrieb, wobei mittels der Erregermaschine die Erregerwicklung derart mit einem elektrischen Erregerstrom versorgt wird, dass der Generator als eine Last an der Dampfturbine wirkt, wobei der Erregerstrom derart dimensioniert ist, dass die vom Erregerstrom verursachte Verlustwärme des Generators diesen unversehrt lässt.

Zum Verkürzen der von herkömmlichen Turbosätzen bekannten langen Auslaufzeit von bis zu einer Stunde wird erfindungsgemäß ein Verfahren vorgeschlagen, bei dem der Generator als eine Energiesenke für eine kinetische Energie des Turbosatzes dient. Dazu wird der Generator in einen Teilkurzschlussbetrieb geschaltet und die Erregerwicklung mit dem elektrischen Erregerstrom derart versorgt, dass sich eine Bremsleistung des Generators ergibt. Dadurch wird dem Turbosatz zusätzlich zu den sonst auftretenden Energieverlusten, wie etwa durch einen Reibungsverlust an einem zur Dampfturbinenanlage gehörigen Lager oder einem Ventilationsverlust in der Turbine, kinetische Energie entzogen, wodurch der Turbosatz abgebremst wird und eine deutlich kürzere Auslaufzeit hat.

Zudem durchfährt die Turbine beim Abfahren sogenannte Schaufelresonanzen, die starke Schaufelschwingungen nach sich ziehen können. Diese Schaufelschwingungen führen zu einer erhöhten Belastung der Turbine und können somit zu einem erhöhten Lebensdauerverbrauch führen. Aufgrund der bei einer Verwendung des erfindungsgemäßen Verfahrens zum Abfahren des Turbosatzes verkürzten Auslaufzeit werden die Schaufelresonanzen schnell und folglich in einer kürzeren Zeitspanne durchfahren. Dadurch ist eine Belastung der Turbine aufgrund von starken Schaufelschwingungen verringert und ein damit einhergehender Lebensdauerverbrauch wird vorteilhaft minimiert.

Bei dem erfindungsgemäßen Verfahren weist bevorzugt der Generator einen Generatorkühler auf und das Verfahren umfasst die Schritte: Ermitteln der Generatorkühlerleistung des Generatorkühlers im Betrieb des Turbosatzes; Dimensionieren des Erregerstroms derart, dass die Verlustwärme die Generatorkühlerleistung nicht übersteigt. Ferner wird bevorzugt mittels der Erregermaschine die Erregerwicklung derart mit dem elektrischen Erregerstrom versorgt, dass die am Generator sich einstellende Verlustwärme stets der Generatorkühlerleistung entspricht. Dadurch wird dem Turbosatz kontinuierlich genau die Energiemenge entzogen, die als Verlustwärme durch den Generatorkühler maximal abgeleitet werden kann. Der Generator ist somit mittels dem bereits vorhandenen Generatorkühler vor einem thermischen Schaden geschützt, etwa durch ein Überhitzen seiner Erregerwicklung. Es wird also der Drehzahlgradient beim Abfahren des Turbosatzes mittels des Generators so groß wie möglich gestaltet, wodurch die Schaufelresonanzen schnellstmöglich durchfahren werden.

Bei dem erfindungsgemäßen Verfahren wird alternativ bevorzugt mittels der Erregermaschine die Erregerwicklung derart mit dem elektrischen Erregerstrom versorgt, dass eine mechanische Belastung des Turbosatzes beim Abfahren minimiert wird. Dabei ist bevorzugt der Grad der mechanischen Belastung des Turbosatzes hinsichtlich des Durchfahrens von Schaufelresonanzen definiert. Zum Minimieren der mechanischen Belastung des Turbosatzes wird der Generator in Abhängigkeit von an Bauteilen des Turbosatzes auftretenden mechanischen Belastungen betrieben, die insbesondere beim Durchfahren von Schaufelresonanzen resultieren. Um die mechanischen Belastungen gering zu halten, wird der Turbosatz mit einem an die Schaufelresonanzen angepassten Drehzahlgradienten abgefahren. Dazu wird mittels der Erregermaschine die Erregerwicklung derart mit dem elektrischen Erregerstrom versorgt, dass der Turbinenauslauf schonend verläuft, wodurch die mechanische Belastung minimiert wird.

Bei dem erfindungsgemäßen Verfahren wird die Generatorkühlerleistung bevorzugt in Abhängigkeit der dem Generator zugeführten mechanischen Leistung und der vom Generator abgegebenen elektrischen Klemmenleistung ermittelt. Dabei wird die Generatorkühlerleistung bevorzugt mit Hilfe des Generatorwirkungsgrads bestimmt.

Nachfolgend wird das erfindungsgemäße Verfahren um Abfahren eines Turbosatzes anhand der beigefügten schematischen Zeichnungen näher erläutert. Es zeigen:
- Fig. 1: die Verläufe von diversen Leistungskurven aufgetragen über der Zeit, wenn eine am Generator sich einstellende Verlustwärme stets einer Generatorkühlerleistung entspricht, und
- Fig. 2: die Verläufe von diversen Leistungskurven aufgetragen über der Zeit, wenn ein Erregerstrom des Generators derart dimensioniert ist, dass die mechanische Belastung des Turbosatzes minimiert ist.

In den Fig. 1 und 2 sind die Verläufe unterschiedlicher Leistungskurven zweier unterschiedlicher Ausführungsformen des erfindungsgemäßen Verfahrens dargestellt. Das Verfahren betrifft ein Abfahren eines Turbosatzes, der eine Turbine und einen Generator umfasst. Zum Erzeugen einer kinetischen Energie mittels des Turbosatzes wird der Turbine ein Frischdampf zugeführt, der in der Turbine sich entspannt und somit die Turbine antreibt. Die Turbine weist einen Rotor auf, der mit einem Rotor des Generators gekoppelt ist.

Der Generator ist ferner mit einem Leistungsabnehmer gekoppelt, beispielsweise einem Stromnetz. Zum Abfahren des Turbosatzes wird die Frischdampfzufuhr zur Turbine verringert und der Generator vom Stromnetz getrennt. Herkömmlich läuft der Generator dann im Leerlauf mit der Turbine.

Eine Kurve 1 zeigt einen Verlauf der Drehzahl eines Turbosatzes beim Abfahren. Zum Abfahren des Turbosatzes wird die Frischdampfzufuhr zur Turbine verringert und zudem der Generator vom Stromnetz abgekoppelt, wodurch der Generator im Leerlauf mit dem Wellenstrang läuft. Ein Abbau der kinetischen Energie des Turbosatzes erfolgt unter anderem mittels Lagerreibungsverlusten an den zur Dampfturbinenanlage gehörigen Lagern sowie mittels Ventilationsverlusten in der Turbine. Bei dem derart auslaufenden Turbosatz gemäß der Kurve 1 ergeben sich Auslaufzeiten von bis zu einer Stunde.

Der Turbosatz durchfährt ferner einen kritischen Drehzahlbereich 2, in dem sogenannte Schaufelresonanzen an einer zugehörigen Turbinenbeschaufelung auftreten können. Dabei kommt es zu starken Schwingungen an der Turbinenbeschaufelung und somit zu einem erhöhten Lebensdauerverbrauch. Eine Kurve 3 zeigt die Drehzahl des Turbosatzes bei einer gebremsten Abfahrt gemäß dem erfindungsgemäßen Verfahren. Dabei wird eine, an dem Rotor angebrachte Erregerwicklung mit einem elektrischen Erregerstrom beaufschlagt, wodurch ein Magnetfeld an dem Rotor erzeugt wird. An der Statorwicklung des Generators wird ein elektrischer Strom induziert, der in einem Teilkurzschlussbetrieb des Generators in eine Verlustwärme gewandelt wird.

Der Generator wird also erfindungsgemäß als eine zusätzliche Last an dem Turbosatz vorgesehen, der dazu im Teilkurzschluss betrieben wird und dadurch als eine Energiesenke dient. Der Generator erzeugt dabei die Verlustwärme, die mittels eines Erregerstroms des Generators stets so zu dimensionieren ist, dass der Generator keinen Schaden aufgrund von Überhitzung nimmt.

Bei der in Fig. 1 angewandten Ausführungsform des erfindungsgemäßen Verfahrens wird eine Generatorkühlerleistung, aufgetragen über der Zeit als Kurve 4 dargestellt, ermittelt und der Generator derart mit einem Erregerstrom beaufschlagt, dass die entstehende Verlustwärme des Generators stets der Generatorkühlerleistung entspricht. Die Verlustwärme des Generators steht dabei in Zusammenhang mit der Bremsleistung 5 des Generators, die ihrerseits proportional zu dem Erregerstrom ist. Mittels des Erregerstroms wird also die Bremsleistung 5 bzw. die Verlustwärme des Generators bestimmt.

Somit ist über die gesamte Dauer des Abfahrens eine zusätzliche Last am Turbosatz vorgesehen, der dadurch eine verkürzte Abfahrzeit 6 hat. Von besonderer Bedeutung sind die in der Fig. 1 zu erkennende Zeitspanne 7 für das gebremste Abfahren, und die Zeitspanne 8 für das ungebremste Abfahren. Es ist deutlich zu erkennen, dass der mit dem erfindungsgemäßen Verfahren abgefahrene Turbosatz den kritischen Drehzahlbereich 2 sehr viel zügiger durchfährt, nämlich in der Zeitspanne 7, wodurch mit dem erfindungsgemäßen Verfahren eine Lebensdauerverkürzung der Turbinenbeschaufelung reduziert wird.

In Fig. 2 ist eine Ausführungsform des erfindungsgemäßen Verfahrens anhand von Leistungskurven, aufgetragen über der Zeit, dargestellt, bei der die Generatorbremsleistung 5 die Generatorkühlerleistung 4 kurzzeitig überschreitet, um den Turbosatz beim Durchfahren des kritischen Drehzahlbereichs 2 abzubremsen. Die dabei am Generator entstehende Verlustwärme schädigt diesen dabei nicht, da mittels des Erregerstroms die Verlustwärme entsprechend dimensioniert ist. Auch bei dieser Ausführungsform des erfindungsgemäßen Verfahrens ist eine Zeitspanne 9, die für ein gebremstes Abfahren durch den kritischen Drehzahlbereich 2 benötigt wird, deutlich kürzer als eine Zeitspanne 10 für ein ungebremstes Abfahren. Nach dem Durchfahren des kritischen Drehzahlbereichs 2 wird der Erregerstrom des Generators abgeschaltet, wodurch der Generator im Leerlauf mit dem Turbosatz läuft. Somit kann mittels des Generators der Turbosatz abgebremst werden, um den kritischen Drehzahlbereich so zügig wie möglich zu Durchfahren.

## Patentansprüche

1. Verfahren zum Abfahren eines Turbosatzes für eine Dampfturbinenanlage, mit den Schritten:
- Bereitstellen des Turbosatzes, der eine Dampfturbine und einen Generator umfasst, wobei der Generator eine Erregermaschine und eine Erregerwicklung aufweist;
- Antreiben der Dampfturbine mit Frischdampf und Abführen der Generatorleistung an einen Leistungsempfänger;
- Abkoppeln des Generators vom Leistungsempfänger;
- Verringern der Frischdampfzufuhr zur Turbine; **dadurch gekennzeichnet, dass**
- der Generator in einen Teilkurzschlussbetrieb geschaltet wird, wobei mittels der Erregermaschine die Erregerwicklung derart mit einem elektrischen Erregerstrom versorgt wird, dass der Generator als eine Last an der Dampfturbine wirkt, wobei der Erregerstrom so dimensioniert wird, dass der Generator nicht überhitzt.

2. Verfahren gemäß Anspruch 1,
wobei der Generator einen Generatorkühler aufweist, mit den Schritten:
- Ermitteln einer Generatorkühlerleistung (4) des Generatorkühlers im Betrieb des Turbosatzes;
- Dimensionieren des Erregerstroms derart, dass eine Verlustwärme die Generatorkühlerleistung (4) nicht übersteigt.

3. Verfahren gemäß Anspruch 2,
wobei mittels der Erregermaschine die Erregerwicklung derart mit dem elektrischen Erregerstrom versorgt wird, dass die am Generator sich einstellende Verlustwärme stets der Generatorkühlerleistung (4) entspricht.

4. Verfahren gemäß Anspruch 1 oder 2,
wobei mittels der Erregermaschine die Erregerwicklung in einem bestimmten Drehzahlbereich (2) des Turbosatzes mit dem elektrischen Erregerstrom versorgt wird.

5. Verfahren gemäß einem der Ansprüche 2 bis 4,
wobei die Generatorkühlerleistung (4) in Abhängigkeit einer dem Generator zugeführten mechanischen Leistung und einer vom Generator abgegebenen elektrischen Klemmenleistung ermittelt wird.

6. Verfahren gemäß einem der Ansprüche 2 bis 5,
wobei die Generatorkühlerleistung (4) mit Hilfe eines Generatorwirkungsgrads bestimmt wird.

## Claims

1. Method for shutting down a turbo set for a steam turbine plant, involving the steps of:
- providing the turbo set, which comprises a steam turbine and a generator, the generator having an exciter machine and an exciter winding;
- driving the steam turbine with live steam and discharging the generator power to a power receiver;
- decoupling the generator from the power receiver;
- reducing the supply of live steam to the turbine; **characterized in that**
- the generator is switched into a partial short circuit mode, wherein the exciter winding is supplied with an electrical exciter current by means of the exciter machine in such a way that the generator acts as a load on the steam turbine, the exciter current being dimensioned such that the generator is not overheated.

2. Method according to Claim 1,
wherein the generator has a generator cooler, involving the steps of:
- determining a generator cooler power (4) of the generator cooler during the operation of the turbo set;
- dimensioning the exciter current in such a way that a heat loss does not exceed the generator cooler power (4).

3. Method according to Claim 2,
wherein the exciter winding is supplied with the electrical exciter current by means of the exciter machine in such a way that the heat loss occurring at the generator always corresponds to the generator cooler power (4).

4. Method according to Claim 1 or 2,
wherein the exciter winding is supplied with the electrical exciter current by means of the exciter machine in a certain speed range (2) of the turbo set.

5. Method according to one of Claims 2 to 4,
wherein the generator cooler power (4) is determined in dependence on a mechanical power supplied to the generator and an electrical terminal power delivered by the generator.

6. Method according to one of Claims 2 to 5,
wherein the generator cooler power (4) is determined with the aid of a generator efficiency.

## Revendications

1. Procédé de mise à l'arrêt d'un turbogénérateur pour une installation de turbine à vapeur, comprenant les stades:
- on se procure le turbogénérateur, qui comprend une turbine à vapeur et une génératrice, la génératrice ayant une machine d'excitation et un enroulement d'excitation ;
- on entraîne la turbine à vapeur par de la vapeur vive et on cède la puissance de la génératrice à un récepteur de puissance ;
- on découple la génératrice du récepteur de puissance ;
- on diminue l'apport de vapeur vive à la turbine ; **caractérisé en ce que**
- on fait fonctionner la génératrice suivant un fonctionnement en court-circuit partiel, dans lequel, au moyen de la machine d'excitation, on alimente l'enroulement d'excitation en un courant d'excitation électrique, de manière à ce que la génératrice agisse en tant que charge sur la turbine à vapeur, le courant d'excitation étant tel que la génératrice n'est pas en surchauffe.

2. Procédé suivant la revendication 1,
dans lequel la génératrice a un refroidisseur de génératrice, comprenant les stades:
- on détermine une puissance ( 4 ) du refroidisseur de la génératrice alors que le turbogénérateur fonctionne ;
- on donne, au courant d'excitation, une valeur telle que la dissipation de chaleur ne dépasse pas la puissance ( 4 ) de refroidissement de la génératrice.

3. Procédé suivant la revendication 2,
dans lequel, à l'aide de la machine d'excitation, on alimente l'enroulement d'excitation en un courant électrique d'excitation, de manière à ce que la dissipation de chaleur, qui s'établit sur la génératrice, corresponde toujours à la puissance ( 4 ) du refroidisseur de la génératrice.

4. Procédé suivant la revendication 1 ou 2,
dans lequel, à l'aide de la machine d'excitation, on alimente l'enroulement d'excitation en le courant électrique d'excitation dans une plage ( 2 ) de vitesse de rotation déterminée de turbogénérateur.

5. Procédé suivant l'une des revendications 2 à 4,
dans lequel on détermine la puissance ( 4 ) du refroidisseur de la génératrice en fonction d'une puissance mécanique apportée à la génératrice et d'une puissance électrique aux bornes cédée par la génératrice.

6. Procédé suivant l'une des revendications 2 à 5,
dans lequel on détermine la puissance ( 4 ) du refroidisseur de la génératrice à l'aide d'un rendement de la génératrice.
